# EUROPÄISCHE PATENTSCHRIFT

(11) **EP 4 019 681 B1**
(45) Veröffentlichungstag und Bekanntmachung des Hinweises auf die Patenterteilung: **05.03.2025**
(21) Anmeldenummer: 20216855.5
(22) Anmeldetag: 23.12.2020
(51) Int. Cl.: D04B 15/36, D04B 39/04, D04B 7/28

(54) **STRICKSCHLOSS FÜR EINE FLACHSTRICKMASCHINE, FLACHSTRICKMASCHINE UND VERFAHREN ZUM BETRIEB DER FLACHSTRICKMASCHINE**
KNITTING CAM FOR A FLAT KNITTING MACHINE, FLAT KNITTING MACHINE AND METHOD FOR OPERATING SAID FLAT KNITTING MACHINE
CAME DE TRICOTAGE POUR UN MÉTIER À TRICOTER RECTILIGNE, MÉTIER À TRICOTER RECTILIGNE ET PROCÉDÉ DE FONCTIONNEMENT DE LADITE MACHINE À TRICOTER RECTILIGNE

(43) Veröffentlichungstag der Anmeldung: 29.06.2022
(73) Patentinhaber: KARL MAYER STOLL R&D GmbH, 63179 Obertshausen (DE)
(72) Erfinder: TRITSCHLER, Gerhard, 72589 Westerheim (DE)
(74) Vertreter: Kohler Schmid Möbus Patentanwälte

(56) Entgegenhaltungen:
- EP-A1- 2 025 785
- EP-B1- 1 972 706
- DE-A1- 2 144 271
- DE-A1- 2 144 271
- JP-A- H0 874 146
- JP-U- H 064 092

## Beschreibung

Die Erfindung betrifft ein Strickschloss für eine Flachstrickmaschine mit einem im Randbereich des Strickschlosses angeordneten Führungsschlossteil. Weiterhin betrifft die Erfindung eine Flachstrickmaschine sowie ein Verfahren zum Betrieb einer Flachstrickmaschine.

Bei der Herstellung von Gestricken auf Strickmaschinen werden immer höhere Anforderungen in Bezug auf Muster und Designs sowie spezielle Eigenschaften, wie z. B. bezüglich der Festigkeit des gesamten Gestricks oder Bereichen davon, gestellt.

Um diesen Anforderungen gerecht zu werden, wurden bereits Flachstrickmaschinen entwickelt, deren Fadenführer mittels separaten Antrieben autark vom Schlitten bzw. Strickschloss über das oder die Nadelbett(en) bewegt werden können.

Um weitere Möglichkeiten der Fadeneinlage zu schaffen, wurden entsprechende Möglichkeiten der Bewegung des Fadenführers in vertikaler Richtung und zum Schwenken der Fadenführerschienen, auf denen die Fadenführer geführt sind, entwickelt. Mittels dieser Technologien können verschiedenste neue Bindungsarten realisiert werden, da es nun möglich ist, Fäden zwischen die Nadeln zu führen, diese zu umschlingen und die Fäden als Kettfäden in das Gestrick einzusetzen.

Um auf Strickmaschinen das gleichzeitige Einbringen von einem oder mehreren Fäden zur Verarbeitung als Schuss-, Plattier-, Intarsia- oder Stehfäden zu ermöglichen, müssen die dafür ausgewählten Nadeln in eine definierte, vorgeschobene Position gebracht werden. Anschließend nimmt der Schlitten eine Position außerhalb des Strick- oder des Nadelbettbereichs ein. Hierzu ist es bekannt, ein spezielles Schloss am Schlittenende vorzusehen, welches ausgewählte Nadeln auslaufend in eine vorgeschobene Position bringt. Da das Schloss keine Abzugsteile aufweist, können die normalen Strickfunktionen nicht durchgeführt werden. Einlaufend können nur die vor der Schlittenumkehr vorgeschobenen Nadeln verarbeitet und zurückgezogen werden.

Eine Strickmaschine mit den Merkmalen des Oberbegriffs des Anspruchs 1 ist aus der JP H06 4092 U bekannt geworden.

EP 2 025 785 A1, DE 21 44 271 A und JP H08 74146 A offenbaren eine Strickmaschine, mit der Kettfäden in Gestricksektionen in Schiebernadeln des vorderen Nadelbetts mittels Röhrchenfadenführern eingelegt werden können.

Eine weitere Strickmaschine, bei der Kettfäden in Nadeln des vorderen Nadelbetts mittels Röhrchenfadenführern eingelegt werden können, ist aus der EP 1 972 706 A1 bekannt.

Aufgabe der vorliegenden Erfindung ist es, ein Strickschloss bereitzustellen, mit dem Einlegeteile für eine Kettfadenfunktion vorgeschoben und dennoch sämtliche Strickfunktionen mit dem Strickschloss durchgeführt werden können.

Gelöst wird diese Aufgabe erfindungsgemäß durch ein Strickschloss für eine Flachstrickmaschine mit den Merkmalen des Patentanspruchs 1.

Insbesondere kann vorgesehen ein, dass der zumindest eine Führungsschlossteilabschnitt für eine nicht aktive Position in eine in Richtung Schlossplatte abgesenkte Position gebracht, oder in, unter oder über ein anderes Schlossteil, insbesondere einen anderen Führungsschlossteilabschnitt, verschoben und damit inaktiv geschaltet werden kann. Wenn der Führungsschlossteilabschnitt abgesenkt wird, kann er zumindest teilweise in die Schlossplatte versenkt werden. Es ist auch denkbar, dass der Führungsschlossteilabschnitt in einer aktiven Position mit Abstand über der Schlossplatte angeordnet ist, also "Luft" zwischen dem Führungsschlossteilabschnitt und der Schlossplatte besteht. Der Führungsschlossteilabschnitt kann für eine inaktive Position abgesenkt werden, sodass der Abstand zur Schlossplatte verringert ist, nicht mehr besteht, also die Unterseite des Führungsschlossteilabschnitts auf Höhe der Schlossplatte ist, oder der Führungsschlossteilabschnitt zumindest teilweise in der Schlossplatte versenkt ist.

Wenn der Führungsschlossteilabschnitt für eine inaktive Position verschoben, insbesondere parallel zur Oberseite der Schlossplatte verschoben wird, kann er in, über oder unter ein anderes Schlossteil, insbesondere einen anderen Führungsschlossteilabschnitt verlagert werden. Das andere Schlossteil kann eine Tasche aufweisen, in der der verschobene Führungsschlossteilabschnitt aufgenommen werden kann.

Dadurch, dass zumindest ein Führungsschlossteilabschnitt weggeschaltet werden kann, kann eine weitere Schlossbahn geschaffen werden, die von Einlegeteilen genutzt werden kann, die für eine Kettfadeneinlage vorgeschoben wurden. Wird der Führungsschlossteilabschnitt jedoch in seiner aktiven Position verwendet, so kann das Führungsschlossteil in seiner herkömmlichen Funktion verwendet werden.

Das Führungsschlossteil kann drei Führungsschlossteilabschnitte aufweisen. Dabei kann zumindest ein Führungsschlossteilabschnitt schaltbar sein. Somit ist es beispielsweise möglich, durch Inaktivieren eines Führungsschlossteilabschnitts einen Kanal zwischen den beiden anderen Führungsschlossteilabschnitten auszubilden. Insbesondere dadurch ist es möglich, die Steuerfüße von Einlegeteilen, die vorgeschoben wurden, und von Einlegeteilen, die nicht vorgeschoben wurden, getrennt zu halten. Dadurch wird die Zuverlässigkeit des Strickprozesses unterstützt.

Insbesondere kann ein Führungsschlossteilabschnitt zur Stabilisierung von Steuerfüßen von Stricknadeln vorgesehen sein, wenn diese eine durch einen anderen Führungsschlossteilabschnitt gebildete Schlossbahn durchlaufen.

Besonders vorteilhaft ist es, wenn unterhalb des Abzugsteils das Drückerteil angeordnet ist, das weiterhin auf derselben Höhe wie ein zur Bildung eines Fanghenkels vorgesehenes Drückerteil angeordnet ist. Wenn ein Abzugsteil vorgesehen ist, können die üblichen, normalen Strickfunktionen durchgeführt werden. Durch das Vorsehen eines weiteren zusätzlichen Drückerteils im Bereich des Abzugsteils kann jedoch verhindert werden, dass die Steuerfüße von Einlegeteilen, die eine vorgeschobene Position eingenommen haben, vom Abzugsteil abgezogen werden. Somit bleiben die Einlegeteile in einer vorgeschobenen Position und es können Kettfadenanwendungen durchgeführt werden. Häufig ist bei Strickschlössern im Bereich eines Abzugsteils bereits ein Drückerteil vorgesehen, welches sich jedoch auf einer anderen Spur befindet als ein Drückerteil, welches für eine Fangbildung vorgesehen ist. Bei der erfindungsgemäßen Anordnung sind somit vorzugsweise zwei Drückerteile unterhalb eines Abzugsteils vorgesehen. Je nachdem, welche Strickfunktion mit einem Einlegeteil, welches in einer vorgeschobenen Position bleiben soll, durchgeführt wurde, kann mit einem Drückerteil im Bereich des Abzugsteils ein Abziehen des Einlegeteils verhindert werden, sodass das Einlegeteil in einer vorgeschobenen Position bleibt.

Weitere Vorteile ergeben sich, wenn das Strickschloss bezüglich einer Mittenebene symmetrisch ausgebildet ist. Somit kann in beiden Schlittenrichtungen eines oder mehrere Einlegeteile in eine vorgeschobene Position gebracht werden und können Kettfadenoperationen durchgeführt werden.

In den Rahmen der Erfindung fällt außerdem eine Flachstrickmaschine mit einem erfindungsgemäßen Strickschloss.

Weiterhin fällt in den Rahmen der Erfindung ein Verfahren zum Betrieb einer Flachstrickmaschine mit den Merkmalen des Patentanspruchs 8, bei dem ein oder mehrere Einlegeteile, insbesondere Stricknadeln, eines vorderen Nadelbetts und/oder ein oder mehrere Einlegeteile, insbesondere Stricknadeln, eines hinteren Nadelbetts für eine Kettfadenanwendung schlossauslaufend in eine definierte vorgeschobene Position gebracht werden und anschließend ein Faden in die vorgeschobenen Einlegeteile eingebracht wird. Um sicher zu stellen, dass die Einlegeteile in einer vorgeschobenen Position verbleiben, ist ein Drückerteil vorgesehen, welches verhindert, dass die vorgeschobenen Einlegeteile abgezogen werden. Außerdem weist ein Führungsschlossteil einen Führungsschlossteilabschnitt auf, der inaktiv geschaltet werden kann, sodass dadurch eine zusätzliche Schlossbahn entsteht und ein Abzug der Einlegeteile an dieser Stelle vermieden wird. Ein schaltbares Drückerteil kann die entsprechend ausgewählten Einlegeteile aus der Schlosskurve über ein Abzugsteil heben und somit das Abziehen der Einlegeteile verhindern. Dabei kann ein Abschnitt des jeweils nachlaufenden Führungsschlossteils inaktiv geschaltet werden, wodurch die Einlegeteile entlang der dadurch geschaffenen zusätzlichen Schlossbahn bewegt werden. Die ausgewählten Einlegeteile können dadurch in ihrer vorgeschobenen Position bleiben, wodurch die Einlage von Kettfäden in diese Einlegeteile möglich ist. Die vorzuschiebenden Einlegeteile, insbesondere Stricknadeln, können ausgewählt werden und über ein Austriebsschlossteil im Nadelbett vorgeschoben werden. Anschließend kann je nach Schaltstellung eines Drückerteils und je nach gewählter Auswahlspur ein Fanghenkel oder eine Masche mit den vorgeschobenen Einlegeteilen gebildet werden. Danach können die vorgeschobenen Einlegeteile, wie oben bereits ausgeführt wurde, durch ein aktiviertes Drückerteil über ein Abzugsteil gehoben werden, sodass sie in eine Schlossbahn gelangen.

Dies bedeutet, dass sowohl Einlegeteile, mit denen ein Fanghenkel gebildet wurde als auch Einlegeteile, mit denen eine Masche gebildet wurde, für eine Kettfadenanwendung eine vorgeschobene Position einnehmen können.

Schlosseinlaufend kann durch Wegschalten eines Führungsschlossteilabschnitts eine Schlossbahn geschaffen werden.

Insbesondere kann dadurch verhindert werden, dass die vorgeschobenen Einlegeteile schlosseinlaufend abgezogen werden.

Weiterhin kann schlosseinlaufend ein Drückerteil aktiviert werden, um Steuerfüße der vorgeschobenen Einlegeteile über ein Abzugsteil zu heben. Dadurch ist es möglich, dass die Steuerfüße der entsprechenden Einlegeteile anschließend in einen Schlossbereich gelangen, mit dem eine Strickoperation durchgeführt werden kann. Alternativ oder zusätzlich kann vorgesehen sein, dass schlosseinlaufend ein weiteres Drückerteil aktiviert wird, um Steuerfüße der vorgeschobenen Einlegeteile über ein weiteres Abzugsteil zu heben. Somit können die vorgeschobenen Einlegeteile auch schlosseinlaufend in einer vorgeschobenen Position verbleiben.

Besonders vorteilhaft ist es, wenn die Steuerfüße von vorgeschobenen Einlegeteilen und von nicht vorgeschobenen Einlegeteilen durch einen Führungsschlossteilabschnitt getrennt gehalten werden.

Mit dem erfindungsgemäßen Verfahren ist es insbesondere möglich, alle Nadeln oder Bereiche von Nadeln oder einzelne Nadeln des vorderen und/oder hinteren Nadelbetts für Kettfadenanwendungen schlossauslaufend in eine definierte, vorgeschobene Position auszutreiben. Weiterhin besteht die Möglichkeit, nach der Schlittenumkehr schlosseinlaufend die für Kettfadenanwendungen ausgetriebenen Nadeln zu verarbeiten und zu kulieren. Es können eine oder mehrere zusätzliche Schlossbahnen für die Nadeln oder andere Einlegeteile des Nadelbetts geschaffen werden, indem das Führungsschlossteil abschnittsweise schaltbar ausgebildet ist. Hierzu können das oder die Führungsschlossteil(e) mehrteilig ausgeführt sein.

Die herkömmliche Drückerteilsteuerung kann auf der schlossauslaufenden und/oder auf der schlosseinlaufenden Seite des Schlosses ein zusätzliches schaltbares Drückerteil aufweisen, welches ermöglicht, die vorgeschobenen Einlegeteile über ein Abzugsteil zu heben.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung in verschiedenen Stadien der Benutzung dargestellt und in der nachfolgenden Beschreibung näher erläutert.

Es zeigen:
- Fig. 1: ein erfindungsgemäßes Strickschloss mit zwei Führungsschlossteilabschnitten;
- Fig. 2: ein erfindungsgemäßes Strickschloss mit drei Führungsschlossteilabschnitten;
- Fig. 3: den möglichen Weg F zur Fangbildung und zum anschließenden Austrieb zur Kettfadeneinlage;
- Fig. 4a, 4b: mögliche Varianten für die Bildung von Fanghenkeln und Maschen in Kombination mit dem Austreiben von Einlegeteilen in eine Position für Kettfadenanwendungen;
- Fig. 5a - 5d: das Strickschloss 100 nach einer Schlittenumkehr;
- Fig. 6: die Möglichkeit, die schlossauslaufend zur Kettfadeneinlage vorgeschobenen Einlegeteile nach der Schlittenumkehr schlosseinlaufend in die Grundstellung zurückzuziehen;
- Fig. 7: ein symmetrisch ausgebildetes Strickschloss.

Die Fig. 1 zeigt ein Strickschloss 100 als Bestandteil eines nicht näher dargestellten Stricksystems. Das Strickschloss 100 umfasst ein Führungsschlossteil 1, Abzugsteile 3, im Bereich der Abzugsteile 3 angeordnete Drückerteile 5 sowie ein Drückerteil 4. Die Abzugsteile 3 sowie die Drückerteile 4, 5 sind üblicherweise an Strickschlössern vorhanden. Diese Schlossteile dienen zum Austreiben und Abziehen von Einlegeteilen, insbesondere Stricknadeln, zur Herstellung von Maschenwaren und zum Halten der Einlegeteile in Kammgleiche. Die Drückerteile 4, 5 dienen zum Verdrücken ausgewählter Steuerfüße der Einlegeteile.

Erfindungsgemäß ist nun vorgesehen, dass das Führungsschlossteil 1 Führungsschlossteilabschnitte 1a, 1b aufweist, wobei im gezeigten Ausführungsbeispiel der Führungsschlossteilabschnitt 1b schaltbar ist. Dies bedeutet, dass der Führungsschlossteilabschnitt 1b in Richtung Schlossplatte 7 absenkbar oder in, unter oder über ein anderes Schlossteil, z.B. den Führungsschlossteilabschnitt 1a, verschiebbar ist. Der Führungsschlossteilabschnitt 1a ist fest, d. h. nicht relativ zur Schlossplatte 7 beweglich angeordnet. Grundsätzlich wäre es jedoch auch denkbar, den Führungsschlossteilabschnitt 1a schaltbar auszugestalten und den Führungsschlossteilabschnitt 1b starr auszugestalten oder beide Führungsschlossteilabschnitte 1a, 1b als schaltbare Führungsschlossteilabschnitte vorzusehen. Das Versenken bzw. Schalten eines schaltbaren Führungsschlossteilabschnitts 1a, 1b kann mittels Schieber, Hebel, Motor, Magneten, hydraulisch oder pneumatisch erfolgen.

Gegenüber herkömmlichen Strickschlössern ist erfindungsgemäß auf der auslaufenden Seite des schaltbaren Drückerteils 4 für Fang ein zusätzliches, ebenfalls schaltbares Drückerteil 2 vorgesehen. Durch das Drückerteil 2 kann genauso wie durch das Drückerteil 5 der Steuerfuß eines ausgewählten Einlegeteils in das hier nicht dargestellte Nadelbett gedrückt werden, und somit aus der Schlosskurve über das Abzugsteil 3 gehoben werden, wodurch ein Zurückziehen bzw. Kulieren des ausgewählten Einlegeteils verhindert wird.

Die Steuerfüße der ausgewählten Einlegeteile, die über das Abzugsteil 3 gehoben werden, gelangen in eine zusätzliche Schlossbahn Z, die entsteht, wenn der Führungsschlossteilabschnitt 1b abgesenkt wird. Dadurch bleiben die Einlegeteile in ihrer vorgeschobenen Position und können in dieser für Kettfadenanwendungen benutzt werden.

Das Drückerteil 2 befindet sich auf derselben Spur wie das Drückerteil 4 für Fang. Außerdem befindet es sich ebenfalls wie das Drückerteil 5 unterhalb des rechten Abzugsteils 3.

Die Fig. 2 entspricht im Wesentlichen der Fig. 1 mit dem Unterschied, dass das Führungsschlossteil 1 drei Abschnitte aufweist. Insbesondere sind wiederum die Führungsschlossteilabschnitte 1a, 1b vorgesehen, wobei der Führungsschlossteilabschnitt 1b schaltbar ausgebildet ist. Zusätzlich ist ein Führungsschlossteilabschnitt 1c vorgesehen. Wenn der Führungsschlossteilabschnitt 1b abgesenkt ist, entsteht zwischen den Führungsschlossteilabschnitten 1a, 1c ein Kanal 11. Durch den Führungsschlossteilabschnitt 1c können die Steuerfüße von Einlegeteilen, die eine vorgeschobene Position aufweisen, getrennt gehalten werden von den Steuerfüßen von Einlegeteilen, die keine vorgeschobene Position aufweisen. Die Steuerfüße von Einlegeteilen, die keine vorgeschobene Position aufweisen, bewegen sich entlang der Unterseite des Führungsschlossteilabschnitts 1c.

Die Fig. 3 zeigt den möglichen Weg F (durchgezogene Linie) zur Fangbildung und zum anschließenden Austrieb zur Kettfadeneinlage von hier nicht näher dargestellten Steuerfüßen von Einlegeteilen während der Maschenbildung in einem der Erfindung entsprechenden Schloss 100. Die Schlittenbewegungsrichtung ist in der Fig. 3 durch den Pfeil L dargestellt.

Der ausgewählte Steuerfuß bzw. die ausgewählten Steuerfüße passieren zunächst das Austriebsschlossteil 6, wodurch die Einlegeteile aus ihrer Kammgleicheposition im Nadelbett vorgeschoben werden. Mittels des Drückerteils 4 für Fang werden die Steuerfüße der ausgewählten Einlegeteile in das Nadelbett gedrückt. Es werden hier mit diesen Einlegeteilen also zunächst Fanghenkel gebildet. Im weiteren Verlauf des Weges werden die Steuerfüße durch das zusätzliche schaltbare Drückerteil 2 ebenfalls in das Nadelbett gedrückt, wodurch sie nicht durch das nachlaufende Abzugsteil 3 zurückgezogen werden können. Dabei wird der nachlaufende Führungsschlossteilabschnitt 1b in eine inaktive Position geschaltet, also abgesenkt. Die Steuerfüße werden durch die zusätzliche Schlossbahn Z geführt. Die ausgewählten Einlegeteile bleiben in ihrer vorgeschobenen Position und können für Kettfadenanwendungen genutzt werden.

Weiter ist ein möglicher Weg MB (gestrichelte Linie) zur Maschenbildung und anschließendem Austrieb zur Kettfadeneinlage der hier nicht näher dargestellten Steuerfüße von Einlegeteilen während der Maschenbildung gezeigt.

Wiederum passieren die ausgewählten Steuerfüße das Austriebsschlossteil 6, wodurch die Einlegeteile aus ihrer Kammgleicheposition im Nadelbett vorgeschoben werden. Es werden hier also zunächst Maschen gebildet. Im weiteren Verlauf des Wegs MB werden die Steuerfüße durch das schlossauslaufende Drückerteil 5 in das Nadelbett gedrückt, wodurch sie nicht durch das nachlaufende Abzugsteil 3 zurückgezogen werden können. Dabei wird der nachlaufende Führungsschlossteilabschnitt 1b in eine inaktive Position geschaltet. Die Steuerfüße werden durch die zusätzliche Schlossbahn Z geführt. Die ausgewählten Einlegeteile bleiben in ihrer vorgeschobenen Position und können so für Kettfadenanwendungen genutzt werden.

Da die Einlegeteile in diesem Fall für eine Maschenbildung ausgewählt wurden, befinden sich die Drückerfüße der Einlegeteile auf einer anderen Spur, weshalb das Drückerteil 5 anstatt das Drückerteil 2 zum Einsatz kam.

Eine Maschenbildung mit anschließendem Austrieb zur Kettfadeneinlage kann auch über die andere Auswahlspur durch Schalten des Drückerteils 4 für Fang in seine inaktive Position und Einsatz des Drückerteils 2 erreicht werden.

Die Fig. 4a, 4b zeigen mögliche Varianten für die Bildung von Fanghenkeln und Maschen in Kombination mit dem Austreiben von Einlegeteilen in eine Position für Kettfadenanwendungen. Der Weg F, auf dem Fanghenkel gebildet werden, ist als durchgezogene Linie dargestellt. Der Weg MB, auf dem Maschen gebildet werden, ist als gestrichelte Linie dargestellt.

Gemäß der Fig. 4a passieren ausgewählte Steuerfüße von Einlegeteilen das Austriebsschlossteil 6, wodurch die Einlegeteile aus ihrer Kammgleicheposition im Nadelbett vorgeschoben werden. Dies geschieht sowohl für den Weg F als auch für den Weg MB.

Mittels des Drückerteils 4 für Fang werden die Steuerfüße der Einlegeteile, die zur Fangbildung ausgewählt wurden (Weg F) in das Nadelbett gedrückt. Es werden mit diesen Einlegeteilen also zunächst Fanghenkel gebildet. Im weiteren Verlauf des Weges F werden die Steuerfüße der Einlegeteile durch das schaltbare Drückerteil 2 ins Nadelbett gedrückt, wodurch sie nicht durch das nachlaufende Abzugsteil 3 zurückgezogen werden können. Dabei wird der nachlaufende Führungsschlossteilabschnitt 1b in eine inaktive Position geschaltet. Die Steuerfüße werden durch die zusätzliche Schlossbahn Z geführt. Die ausgewählten Einlegeteile bleiben so nach der Fangbildung in ihrer vorgeschobenen Position und können für Kettfadenanwendungen genutzt werden.

Die Steuerfüße der zur Maschenbildung ausgewählten Einlegeteile werden nicht durch das Drückerteil 4 in das Nadelbett gedrückt und die ausgewählten Einlegeteile werden zur Maschenbildung ausgetrieben, entsprechend dem Weg MB. Das Drückerteil 5 wird in seine inaktive Position geschaltet und beaufschlagt die Steuerfüße nicht. Dadurch gelangen die Steuerfüße in Kontakt mit dem nachlaufenden Abzugsteil 3 und werden durch dieses in die vorgegebene Kuliertiefe zur Maschenbildung abgezogen. Diese Steuerfüße werden also unterhalb des Führungsschlossteils 1 an dessen Unterseite geführt.

In der Darstellung gemäß der Fig. 4b passieren Steuerfüße von ausgewählten Einlegeteilen das Austriebsschlossteil 6, wodurch die Einlegeteile aus ihrer Kammgleicheposition im Nadelbett vorgeschoben werden. Dies geschieht für Weg F und Weg MB.

Mittels des Drückerteils 4 für Fang werden die Steuerfüße der Einlegeteile, die zur Fangbildung ausgewählt wurden (Weg F, durchgezogene Linie) in das Nadelbett gedrückt. Es werden mit diesen Einlegeteilen Fanghenkel gebildet. Im weiteren Verlauf des Wegs F werden diese Steuerfüße nicht durch das zusätzliche schaltbare Drückerteil 2, welches hierzu inaktiv geschaltet wurde, in das Nadelbett gedrückt. Dadurch gelangen die Steuerfüße in Kontakt mit dem nachlaufenden Abzugsteil 3 und werden durch dieses in die vorgegebene Kuliertiefe gezogen. Die entsprechenden Einlegeteile sind somit nicht mehr für eine Kettfadenanwendung verwendbar.

Die Steuerfüße der zur Maschenbildung ausgewählten Einlegeteile werden nicht durch das Drückerteil 4 in das Nadelbett gedrückt und die ausgewählten Einlegeteile werden zur Maschenbildung ausgetrieben (Weg MB, gestrichelte Linie). Das zusätzliche schaltbare Drückerteil 5 wird in seine aktive Position geschaltet und beaufschlagt die Steuerfüße. Zusätzlich wird der nachlaufende Führungsschlossabschnitt 1b in eine inaktive Position geschaltet. Die Steuerfüße werden durch die zusätzliche Schlossbahn Z geführt. Die ausgewählten Einlegeteile bleiben so nach der Maschenbildung in ihrer vorgeschobenen Position und können für Kettfadenanwendungen benutzt werden. Durch den Führungsschlossteilabschnitt 1c werden die Steuerfüße von Einlegeteilen in einer vorgeschobenen Position und von Einlegeteilen in einer zurückgezogenen Position sicher getrennt gehalten.

Die Fig. 5a bis 5d zeigen das Strickschloss 100 nach einer Schlittenumkehr. Der Schlitten und damit das Strickschloss 100 bewegen sich nun in Richtung des Pfeils R.

Bei der in der Fig. 5a dargestellten Situation werden die Steuerfüße von Einlegeteilen, die für eine Kettfadenanwendung vorgeschoben waren, vom Schloss 100 einlaufend durch Wegschalten des jetzt vorlaufenden Führungsschlossteilabschnitts 1b durch die zusätzliche Schlossbahn Z geführt. Anschließend werden die Steuerfüße abhängig von der Auswahl entweder über das zusätzliche schaltbare Drückerteil 2 oder über das Drückerteil 5 in das Nadelbett gedrückt, und so über das Abzugsteil 3 in die Strickkurve gehoben. Dabei wird ausgewählt, welche der ausgewählten Steuerfüße einen Fang (Weg F, durchgezogene Linie) oder eine Masche (Weg MB, gestrichelte Linie) bilden sollen. Ein hier nicht dargestelltes Auswahlsystem entscheidet, welche Spur gewählt wird und ob entsprechend das Drückerteil 2 oder das Drückerteil 5 geschaltet werden muss.

Im Unterschied zur Fig. 5a werden in der Fig. 5b die Steuerfüße der noch immer zur Kettfadeneinlage vorgeschobenen Einlegeteile und die auf Kammgleiche stehenden Einlegeteile einlaufend ausgewählt. Die Steuerfüße der Einlegeteile, welche zur Kettfadeneinlage ausgetrieben waren, werden nun nach der Schlittenumkehr mittels des zusätzlichen schaltbaren Drückerteils 2 über das Abzugsteil 3 gehoben und in die Schlossbahn für Fangbildung gebracht (Weg F, durchgezogene Linie). Die Steuerfüße der Nadeln, welche auf Kammgleiche stehen und nicht zur Kettfadeneinlage ausgewählt und entsprechend ausgetrieben wurden, bilden nach der Schlittenumkehr Maschen (Weg MB, gestrichelte Linie).

In der Fig. 5c werden die Steuerfüße der Einlegeteile, welche entsprechend zur Kettfadeneinlage ausgetrieben waren, nach der Schlittenumkehr mittels des schaltbaren Drückerteils 5 über das Abzugsteil 3 gehoben und in die Schlossbahn für die Maschenbildung gebracht. Es werden hier also Maschen gebildet (Weg MB, gestrichelte Linie). Die Steuerfüße der Nadeln, welche auf Kammgleiche stehen und nicht zur Kettfadeneinlage ausgewählt und entsprechend ausgetrieben wurden, bilden nach der Schlittenumkehr einen Fang (Weg F, durchgezogene Linie). Hierzu wird das Drückerteil 2 in seine inaktive Position gebracht und das Drückerteil 4 aktiviert.

In der Fig. 5d werden die Steuerfüße der Einlegeteile, welche zur Kettfadeneinlage ausgetrieben waren, nach der Schlittenumkehr in der durch den Führungsschlossteilabschnitt 1b gebildeten Schlossbahn Z bewegt und anschließend mittels des zusätzlichen schaltbaren Drückerteils 2 über das Abzugsteil 3 gehoben und in die Schlossbahn für Maschenbildung gebracht. Im Anschluss wird erneut eine Masche gebildet (Weg MB, gestrichelte Linie). Die Steuerfüße der Einlegeteile, welche auf Kammgleiche stehen und nicht zur Kettfadeneinlage ausgewählt und entsprechend ausgetrieben wurden, bilden nach der Schlittenumkehr ebenfalls eine Masche (Weg MB, durchgezogene Linie).

Die Fig. 6 zeigt die Möglichkeit, die schlossauslaufend zur Kettfadeneinlage vorgeschobenen Einlegeteile nach der Schlittenumkehr schlosseinlaufend in die Grundstellung zurückzuziehen. Durch Aktivieren des vorlaufenden Führungsschlossteilabschnitts 1b, wodurch die zusätzliche Schlossbahn Z geschlossen wird, können die zur Kettfadeneinlage vorgeschobenen Einlegeteile ohne vorherige Auswahl in ihre Kammgleicheposition zurückgezogen werden. Daran anschließend können die Einlegeteile für alle Strickfunktionen ausgewählt werden.

Die Fig. 7 zeigt ein symmetrisch ausgebildetes Strickschloss 100. Insbesondere ist gezeigt, dass die Führungsschlossteilabschnitte 1a, 1b, 1c und das zusätzliche schaltbare Drückerteil 2 auf beiden Seiten des Schlosses 100 vorgesehen werden können. Durch diesen Aufbau des Schlosses 100 können die zur Kettfadeneinlage ausgewählten Nadeln auch während des Normalbetriebs des Schlosses 100 zur Maschenbildung in ihrer Position bleiben. Gezeigt ist hier, dass die Führungsschlossteilabschnitte 1b zumindest teilweise versenkt wurden, sodass entsprechende Schlossbahnen Z entstehen, durch die die Füße von Einlegeteilen geführt werden.

## Patentansprüche

1. Strickschloss (100) für eine Flachstrickmaschine mit einem im Randbereich des Strickschlosses (100) angeordneten Führungsschlossteil (1), wobei das Führungsschlossteil (1) zumindest zwei Führungsschlossteilabschnitte (1a, 1b, 1c) aufweist und zumindest ein Führungsschlossteilabschnitt (1a, 1b, 1c) zwischen einer aktiven Position und einer nicht aktiven Position schaltbar ist, **dadurch gekennzeichnet, dass** ein Drückerteil (2, 5) und ein Abzugsteil (3) vorgesehen sind, wobei das Drückerteil (2, 5) schlossauslaufend aktivierbar ist, um Steuerfüße von Einlegeteilen über das Abzugsteil (3) zu heben und eine Schlossbahn (Z) für die Steuerfüße der Einlegeteile geschaffen wird, indem der zumindest eine Führungsschlossteilabschnitt (1a, 1b, 1c) inaktiv geschaltet wird.

2. Strickschloss (100) nach Anspruch 1, **dadurch gekennzeichnet, dass** der zumindest eine Führungsschlossteilabschnitt (1a, 1b, 1c) für eine nicht aktive Position in eine abgesenkte Position gebracht, oder in, unter oder über ein anderes Schlossteil verschoben und damit inaktiv geschaltet werden kann.

3. Strickschloss (100) nach Anspruch 1 oder 2, **dadurch gekennzeichnet, dass** das Führungsschlossteil (1) drei Führungsschlossteilabschnitte (1a, 1b, 1c) aufweist.

4. Strickschloss (100) nach einem der vorhergehenden Ansprüche, **dadurch gekennzeichnet, dass** ein Führungsschlossteilabschnitt (1c) zur Stabilisierung von Steuerfüßen von Einlegeteilen vorgesehen ist, wenn diese eine durch einen anderen Führungsschlossteilabschnitt gebildete Schlossbahn (Z) durchlaufen.

5. Strickschloss (100) nach einem der vorhergehenden Ansprüche, **dadurch gekennzeichnet, dass** unterhalb des Abzugsteils (3) das Drückerteil (2) angeordnet ist, das weiterhin auf derselben Höhe wie ein zur Bildung eines Fanghenkels vorgesehenes Drückerteil (4) angeordnet ist.

6. Strickschloss (100) nach einem der vorhergehenden Ansprüche, **dadurch gekennzeichnet, dass** es bezüglich einer Mittenebene symmetrisch ausgebildet ist.

7. Flachstrickmaschine mit einem Strickschloss (100) nach einem der vorhergehenden Ansprüche.

8. Verfahren zum Betrieb einer Flachstrickmaschine mit einem Strickschloss (100) nach einem der vorhergehenden Ansprüche 1 - 6 , bei dem ein oder mehrere Einlegeteile eines vorderen Nadelbetts und/oder ein oder mehrere Einlegeteile eines hinteren Nadelbetts für eine Kettfadenanwendung schlossauslaufend in eine definierte vorgeschobene Position gebracht werden, worauf anschließend ein Faden in die vorgeschobenen Einlegeteile eingebracht werden kann, **dadurch gekennzeichnet, dass** schlossauslaufend ein Drückerteil (2, 5) aktiviert wird, um Steuerfüße der vorgeschobenen Einlegeteile über ein Abzugsteil (3) zu heben und eine Schlossbahn (Z) für die Steuerfüße der vorgeschobenen Einlegeteile geschaffen wird, indem ein Führungsschlossteilabschnitt (1a, 1b, 1c) inaktiv geschaltet wird, insbesondere abgesenkt, oder in, unter oder über ein anderes Schlossteil verschoben wird.

9. Verfahren nach Anspruch 8, **dadurch gekennzeichnet, dass** vorzuschiebende Einlegeteile ausgewählt werden und über ein Austriebsschlossteil (6) im Nadelbett vorgeschoben werden und anschließend je nach Schaltstellung eines Drückerteils (4) ein Fanghenkel oder eine Masche mit den vorgeschobenen Einlegeteilen gebildet wird.

10. Verfahren nach einem der vorhergehenden Ansprüche 8 oder 9, **dadurch gekennzeichnet, dass** schlosseinlaufend durch Wegschalten eines Führungsschlossteilabschnitts (1b) eine Schlossbahn (Z) geschaffen wird.

11. Verfahren nach einem der vorhergehenden Ansprüche 8 bis 10, **dadurch gekennzeichnet, dass** schlosseinlaufend ein Drückerteil (2, 5) aktiviert wird, um Steuerfüße der vorgeschobenen Einlegeteile über ein Abzugsteil (3) zu heben.

12. Verfahren nach einem der vorhergehenden Ansprüche 8 bis 11, **dadurch gekennzeichnet, dass** schlosseinlaufend ein weiteres Drückerteil (5) aktiviert wird, um Steuerfüße der vorgeschobenen Einlegeteile über ein weiteres Abzugsteil zu heben.

13. Verfahren nach einem der vorhergehenden Ansprüche 8 bis 12, **dadurch gekennzeichnet, dass** die Steuerfüße von vorgeschobenen Einlegeteilen und von nicht vorgeschobenen Einlegeteilen durch einen Führungsschlossteilabschnitt (1c) getrennt gehalten werden.

14. Verfahren nach einem der vorhergehenden Ansprüche 8 bis 13, **dadurch gekennzeichnet, dass** als Einlegeteile Stricknadeln verwendet werden.

## Claims

1. Knitting cam (100) for a flat knitting machine, comprising a guide cam part (1) arranged in the edge region of the knitting cam (100), the guide cam part (1) having at least two guide cam part portions (1a, 1b, 1c), and at least one guide cam part portion (1a, 1b, 1c) being able to be switched between an active position and an inactive position, **characterized in that** a presser part (2, 5) and a take-down part (3) are provided, the presser part (2, 5) being able to be activated on the output side of the cam in order to lift control feet of insert parts over the take-down part (3), and a cam path (Z) for the control feet of the insert parts being created by the at least one guide cam part portion (1a, 1b, 1c) being switched to inactive mode.

2. Knitting cam (100) according to claim 1, **characterized in that** the at least one guide cam part portion (1a, 1b, 1c) can be brought into a lowered position for an inactive position, or can be moved into, under or over another cam part and thus switched to inactive mode.

3. Knitting cam (100) according to claim 1 or claim 2, **characterized in that** the guide cam part (1) has three guide cam part portions (1a, 1b, 1c).

4. Knitting cam (100) according to any of the preceding claims,
**characterized in that** a guide cam part portion (1c) is provided for stabilizing control feet of insert parts when the insert parts pass through a cam path (Z) formed by another guide cam part portion.

5. Knitting cam (100) according to any of the preceding claims,
**characterized in that** the presser part (2) is arranged below the take-down part (3), which presser part is further arranged at the same height as a presser part (4) provided to form a tuck loop.

6. Knitting cam (100) according to any of the preceding claims,
**characterized in that** it is configured symmetrically with respect to a central plane.

7. Flat knitting machine comprising a knitting cam (100) according to any of the preceding claims.

8. Method for operating a flat knitting machine comprising a knitting cam (100) according to any of the preceding claims 1-6, in which one or more insert parts of a front needle bed and/or one or more insert parts of a rear needle bed are brought into a defined advanced position on the output side of the cam for a warp thread application, whereupon a thread can then be introduced into the advanced insert parts, **characterized in that** a presser part (2, 5) is activated on the output side of the cam in order to lift control feet of the advanced insert parts over a take-down part (3), and a cam path (Z) is created for the control feet of the advanced insert parts by switching a guide cam part portion (1a, 1b, 1c) to inactive mode, in particular by lowering it, or by moving it into, under or over a different cam part.

9. Method according to claim 8, **characterized in that** insert parts to be advanced are selected and advanced via a drive cam part (6) in the needle bed and then, depending on the switching position of a presser part (4), a tuck loop or a stitch is formed using the advanced insert parts.

10. Method according to either of the preceding claims 8 or 9,
**characterized in that** on the entry side of the cam a cam path (Z1) is created by switching out a guide cam part portion (1b).

11. Method according to any of the preceding claims 8 to 10,
**characterized in that** on the entry side of the cam a presser part (2, 5) is activated in order to lift control feet of the advanced insert parts over a take-down part (3).

12. Method according to any of the preceding claims 8 to 11,
**characterized in that** on the entry side of the cam another presser part (5) is activated in order to lift control feet of the advanced insert parts over another take-down part.

13. Method according to any of the preceding claims 8 to 12,
**characterized in that** the control feet of advanced insert parts and of non-advanced insert parts are held separately by a guide cam part portion (1c).

14. Method according to any of the preceding claims 8 to 13,
**characterized in that** knitting needles are used as insert parts.

## Revendications

1. Came de tricotage (100) pour un métier à tricoter rectiligne comportant une pièce de came de guidage (1) disposée dans la zone marginale de la came de tricotage (100), dans laquelle la pièce de came de guidage (1) présente au moins deux sections (1a, 1b, 1c) de pièce de came de guidage et au moins une section (1a, 1b, 1c) de pièce de came de guidage peut être commutée entre une position active et une position non active, **caractérisée en ce qu'**il est prévu une pièce poussoir (2, 5) et une pièce de tirage (3), dans laquelle la pièce poussoir (2, 5) peut être activée en fin de came pour soulever des pieds de commande de pièces d'insertion au-dessus de la pièce de tirage (3) et une voie de came (Z) est créée pour les pieds de commande des pièces d'insertion en désactivant l'au moins une section (1a, 1b, 1c) de pièce de came de guidage.

2. Came de tricotage (100) selon la revendication 1, **caractérisée en ce que** l'au moins une section (1a, 1b, 1c) de pièce de came de guidage peut être placée dans une position abaissée pour une position non active, ou peut être placée dans, en dessous ou au-dessus d'une autre pièce de came et être ainsi désactivée.

3. Came de tricotage (100) selon la revendication 1 ou 2,
**caractérisée en ce que** la pièce de came de guidage (1) présente trois sections (1a, 1b, 1c) de pièce de came de guidage.

4. Came de tricotage (100) selon l'une des revendications précédentes,
**caractérisée en ce qu'**une section (1c) de pièce de came de guidage est prévue pour la stabilisation de pieds de commande de pièces d'insertion lorsque celles-ci traversent une voie de came (Z) formée par une autre section de pièce de came de guidage.

5. Came de tricotage (100) selon l'une des revendications précédentes,
**caractérisée en ce que** la pièce poussoir (2) est disposée en dessous de la pièce de tirage (3), laquelle pièce poussoir est en outre disposée à la même hauteur qu'une pièce poussoir (4) prévue pour former un flotté.

6. Came de tricotage (100) selon l'une des revendications précédentes,
**caractérisée en ce qu'**elle est réalisée de manière symétrique par rapport à un plan médian.

7. Métier à tricoter rectiligne comportant une came de tricotage (100) selon l'une des revendications précédentes.

8. Procédé permettant de faire fonctionner un métier à tricoter rectiligne comportant une came de tricotage (100) selon l'une des revendications précédentes 1 à 6, dans lequel une ou plusieurs pièces d'insertion d'une fonture avant et/ou une ou plusieurs pièces d'insertion d'une fonture arrière pour une application de fil de chaîne sont amenées dans une position avancée définie en fin de came, après quoi un fil peut être introduit dans les pièces d'insertion avancées, **caractérisé en ce que,** en fin de came, une pièce poussoir (2, 5) est activée pour soulever les pieds de commande des pièces d'insertion avancées au-dessus d'une pièce de tirage (3), et une voie de came (Z) est créée pour les pieds de commande des pièces d'insertion avancées en désactivant une section (1a, 1b, 1c) de pièce de came de guidage, en particulier en l'abaissant, ou en la déplaçant dans, en dessous ou au-dessus d'une autre pièce de came.

9. Procédé selon la revendication 8, **caractérisé en ce que** des pièces d'insertion à avancer sont sélectionnées et sont avancées dans la fonture par l'intermédiaire d'une pièce de came d'extraction (6) et, selon la position de commutation d'une pièce poussoir (4), un flotté ou une maille est ensuite formé(e) avec les pièces d'insertion avancées.

10. Procédé selon l'une des revendications précédentes 8 ou 9,
**caractérisé en ce qu'**une voie de came (Z) est créée par le retrait de la commutation d'une section (1b) de pièce de came de guidage en début de came.

11. Procédé selon l'une des revendications précédentes 8 à 10,
**caractérisé en ce que,** en début de came, une pièce poussoir (2, 5) est activée pour soulever des pieds de commande des pièces d'insertion avancées au-dessus d'une pièce de tirage (3).

12. Procédé selon l'une des revendications précédentes 8 à 11,
**caractérisé en ce que,** en début de came, une autre pièce poussoir (5) est activée pour soulever des pieds de commande des pièces d'insertion avancées au-dessus d'une autre pièce de tirage.

13. Procédé selon l'une des revendications précédentes 8 à 12,
**caractérisé en ce que** les pieds de commande sont maintenus séparés de pièces d'insertion avancées et de pièces d'insertion non avancées par une section (1c) de pièce de came de guidage.

14. Procédé selon l'une des revendications précédentes 8 à 13,
**caractérisé en ce que** des aiguilles à tricoter sont utilisées comme pièces d'insertion.
